# EUROPÄISCHE PATENTSCHRIFT

(11) **EP 1 318 879 B1**
(45) Veröffentlichungstag und Bekanntmachung des Hinweises auf die Patenterteilung: **03.11.2004**
(21) Anmeldenummer: 01967332.6
(22) Anmeldetag: 12.09.2001
(51) Int. Cl.: B21B 35/06, B21B 35/14

(54) **KOMBINIERTER ANTRIEB FÜR EIN VIERWALZEN- BZW. SECHSWALZENGERÜST SOWIE BETRIEBSVERFAHREN HIERFÜR**
COMBINED DRIVE FOR A FOUR- OR SIX-HIGH ROLLING STAND AND AN OPERATING METHOD FOR THE SAME
ENTRAINEMENT MIXTE POUR UNE CAGE A QUATRE OU A SIX CYLINDRES ET PROCEDE D'UTILISATION DUDIT ENTRAINEMENT

(30) Priorität: 20.09.2000 DE 10046426
(43) Veröffentlichungstag der Anmeldung: 18.06.2003
(73) Patentinhaber: SMS Demag Aktiengesellschaft, 40237 Düsseldorf (DE)
(72) Erfinder: SEIDEL, Jürgen, 57223 Kreuztal (DE); KNEPPE, Günter, 57271 Hilchenbach (DE); WOLPERT, Waldemar, 46539 Dinslaken (DE)
(74) Vertreter: Valentin, Ekkehard
(86) Internationale Anmeldenummer: PCT/EP2001/010521
(87) Internationale Veröffentlichungsnummer: WO 2002/024362

(56) Entgegenhaltungen:
- DE-A- 3 411 853
- US-A- 2 629 272
- PATENT ABSTRACTS OF JAPAN vol. 012, no. 045 (M-667), 10. Februar 1988 (1988-02-10) -& JP 62 197207 A (HITACHI LTD), 31. August 1987 (1987-08-31)
- PATENT ABSTRACTS OF JAPAN vol. 1998, no. 04, 31. März 1998 (1998-03-31) -& JP 09 327704 A (ISHIKAWAJIMA HARIMA HEAVY IND CO LTD), 22. Dezember 1997 (1997-12-22)

## Beschreibung

Die Erfindung betrifft ein Vierwalzengerüst nach dem Oberbegriff des Anspruchs 1 und ein Sechswalzengerüst nach dem Oberbegriff des Anspruchs 2 sowie ein Verfahren zum wahlweisen Betrieb des Vier- bzw. Sechswalzengerüstes mit im Durchmesser dünnen und dickeren Arbeitswalzen.

Eines oder mehrere Walzgerüste finden sich in einer Walzstraße. Im Walzgerüst wird das Walzgut von den Arbeitswalzen erfaßt, die sich in Walzrichtung gegeneinander drehen. Es wird durch die Walzendrehung der Arbeitswalzen vorwärts bewegt. Im Walzenspalt wird die Dicke des Walzgutes durch den hohen Druck, den die Arbeitswalzen ausüben, reduziert. Ein Vierwalzengerüst (Quarto) hat zwei Arbeits- und zwei Stützwalzen. Eine Sechswalzengerüst (Sexto) hat zwei Arbeitswalzen, zwei Stützwalzen sowie zwischen den Arbeitswalzen und den Stützwalzen angeordnete Zwischenwalzen.

Für das Walzen von sehr dünnen Bändern in einer Walzstraße (Warmbandoder Kaltbandstraße) sind im Durchmesser dünnere Arbeitswalzen in den in Walzrichtung hinteren Walzgerüsten vorteilhaft. Sie reduzieren die Walzkräfte, den Kantenabfall, den Temperaturverlust des Walzgutes und ermöglichen unter Umständen sogar die Einsparung von Walzgerüsten in der Walzstraße, weil höhere Abnahmen durchgeführt werden können.

Regelmäßig besteht jedoch die Forderung, daß eine Warmwalzstraße nicht nur dünne Bänder, sondern einen Dickenbereich von beispielsweise 0,8 mm bis 12,7 mm Stärke in unterschiedlicher Härte und unterschiedlichen Breiten abdecken muß. Aufgrund dieser Forderung an das Produktionsspektrum ist eine Optimierung der Walzstraße auf dünne Bänder aus folgenden Gründen nicht möglich:

Die Optimierung setzt voraus, daß beispielsweise die in Produktionsrichtung letzten beiden Walzengerüste mit im Durchmesser dünneren Arbeitswalzen betrieben werden. Die Antriebszapfen und Antriebsspindeln dieser dünnen Arbeitswalzen wären allerdings beim Walzen stärkerer und/oder härterer Bänder überlastet. Ein Austausch der im Durchmesser dünneren Arbeitswalzen gegen dickere Arbeitswalzen erfordert einen Wechsel der Antriebsspindeln. Der hieraus resultierende Stillstand der Walzstraße ist jedoch nicht akzeptabel.

Aus der DE 3411853 A1 ist bereits ein Vier- oder Sechswalzengerüst mit angetriebenen Stützwalzen bekannt geworden, bei dem die Arbeitswalzen von den Stütz- bzw. Zwischenwalzen durch Friktion mitgenommen werden. Um bei Betriebszuständen des Walzgerüstes, bei denen der Antrieb nur zu einem geringen Bruchteil ausgelastet wird, dennoch eine gute Regelbarkeit des Antriebs zu gewährleisten und eine günstige Auslastung der Antriebsmotoren zu erreichen, wird vorgeschlagen, daß einer der Antriebsmotore mit seiner Stützwalze über ein Schaltgetriebe verbunden ist und von dieser Stützwalze abgekoppelt und stillgesetzt wird, so daß sich die Auslastung des verbleibenden Antriebsmotors verdoppelt und seine Regelcharakteristik durch den Betrieb im üblichen Lastbereich verbessert ist.

Die Arbeitswalzen selbst weisen keinen Antrieb auf, sondern sind allenfalls mittels eines Synchrongetriebes miteinander verbunden, um einen möglichen Schlupf der Arbeitswalzen zu vermeiden. Ein rascher Umbau dieser Walzgerüste auf dickere Arbeitswalzen ist jedoch weder vorgesehen noch möglich, da der ausschließliche Antrieb der Stützwalzen und die Mitnahme der Arbeitswalzen durch Friktion bei dickeren Arbeitswalzen nicht möglich ist.

Aus der Zusammenfassung der JP-A-62 - 197207 ist ein Sechswalzengerüst bekannt, bei dem die obere und die untere Zwischenwalze sowie die obere Arbeitswalze durch Spindeln angetrieben werden. Zur besseren Ausnutzung der Motoren ist vorgesehen, die Spindeln einzeln oder gekoppelt anzutreiben. Dazu werden in einem Getriebekasten durch Positionierung von Getrieberädern entsprechende Einstellmöglichkeiten vorgenommen. Nach dieser Erfindung besteht auch die Möglichkeit, einzelne Spindeln abzukoppeln. Ein Umbau dieser Vorrichtung auf dickere Arbeitswalzen ist jedoch nicht vorgesehen, da der auschließliche Antrieb von beiden Arbeitswalzen nicht möglich ist. Eine entsprechende Spindel wurde nicht berücksichtigt.

Ausgehend von diesem Stand der Technik liegt der Erfindung daher die Aufgabe zugrunde, ein Walzgerüst vorzuschlagen, das eine rasche Anpassung an Wälzgüter unterschiedlicher Stärke und/oder Härte erlaubt.

Um wahlweise mit geringem Aufwand sowohl dünne als auch dicke Arbeitswalzen in einem Gerüst betreiben zu können, wird erfindungsgemäß für ein Vierwalzengerüst vorgeschlagen, daß nicht nur eine der Stützwalzen über eine lösbare Einrichtung mit einem Motor verbunden ist, sondern daß auch die weitere, gegenüberliegende Stützwalze über eine lösbare Einrichtung mit einem Motor verbunden ist und den beiden Arbeitswalzen jeweils eine lösbare Einrichtung zugeordnet ist, die mit einem Motor verbunden ist.

Für ein Sechswalzengerüst wird erfindungsgemäß vorgeschlagen, daß den über Antriebsspindeln antreibbaren Stützwalzen und Arbeitswalzen oder Zwischenwalzen und Arbeitswalzen oder Stützwalzen und Zwischenwalzen jeweils eine lösbare Einrichtung zugeordnet ist, die mit einem Motor verbunden ist.

Dieser erfindungsgemäße, kombinierte Antrieb in dem Vierwalzen- bzw. Sechswalzengerüst ermöglicht es, dicke Arbeitswalzen über die ihnen zugeordnete lösbare Einrichtung direkt mit einem Motor zu verbinden, während beim Einsatz dünnerer Arbeitswalzen in einem Vierwalzengerüst der Antrieb über die beiden Stützwalzen erfolgt, die in diesem Fall über lösbare Einrichtungen mit dem Motor verbunden sind. Die dünnen Arbeitswalzen werden dann lediglich durch Friktion von den Stützwalzen mitgenommen. Übereinstimmend werden bei einem Sechswalzengerüst zum Betrieb der dünnen Arbeitswalzen lediglich die Stützwalzen und/oder die Zwischenwalzen über die ihnen zugeordneten lösbaren Einrichtungen mit dem Motor verbunden, während zum Betrieb der dickeren Arbeitswalzen lediglich die Arbeitswalzen über die ihnen zugeordneten lösbaren Einrichtungen mit einem Motor verbunden sind.

Im Sinne der Erfindung besteht eine Verbindung zwischen Walze und Motor nur dann, wenn ein direkter Kraftfluß von der Walze über die Spindel, die lösbare Einrichtung und gegebenenfalls ein zwischengeschaltetes Getriebe zum Motor besteht. Keine Verbindung zum Motor im Sinne dieser Definition hat eine Walze, die lediglich über Friktion von einer anderen, angetriebenen Walze mitgenommen wird.

Als lösbare Einrichtung, die die Verbindung der Arbeitswalzen mit dem Motor ermöglichen, kommen insbesondere Kupplungen in Betracht, die insbesondere mechanisch, elektrisch, hydraulisch oder pneumatisch ausgeführt sein können.

Die Walzgerüste können jedoch auch so ausgestaltet sein, daß als lösbare Einrichtung die Treffer der Antriebsspindeln der Arbeitswalzen selbst wirken, wenn diese von den Antriebszapfen der Arbeitswalzen abgezogen werden. Hierfür können die Antriebsspindeln teleskopartig diese Abzugsbewegungen ermöglichend ausgeführt sein. Schließlich ist es in einer vorteilhaften und konstruktiv besonders einfachen Ausführung der Erfindung möglich, daß die dünnen Arbeitswalzen keine Antriebszapfen aufweisen und infolgedessen die Treffer der Antriebsspindeln außer Wirkung gelangen. Auch damit ist der der dünnen Arbeitswalze zugeordnete Treffer der Antriebsspindel von der Arbeitswalze gelöst. Die Antriebsspindeln für die Arbeitswalzen laufen dann lose mit.

Ein gleichmäßiger und kostengünstiger Antrieb sämtlicher Walzen läßt sich erzielen, wenn die Stütz- und Arbeits- und gegebenenfalls Zwischenwalzen von einem gemeinsamen Motor über ein Getriebe, insbesondere über ein Kammwalzgetriebe angetrieben werden. Alternativ ist es jedoch auch möglich, daß lediglich die beiden Arbeitswalzen mit einem gemeinsamen Arbeitswalzenmotor über ein Getriebe, insbesondere ein Kammwalzgetriebe verbunden sind, während den Stützwalzen jeweils ein separater oberer und unterer Motor zugeordnet ist.

Der Abstand zwischen den Stütz- und gegebenenfalls Zwischenwalzen wird abhängig von dem Durchmesser der jeweiligen Arbeitswalze durch an sich bekannte Verstelleinrichtungen, wie beispielsweise Stufenkeile an der Gerüstoberseite und der Gerüstunterseite, angepaßt.

Vorteilhafte Betriebsweisen des erfindungsgemäßen Walzgerüstes für dünne und dicke Arbeitswalzen sowie Arbeitswalzenkombinationen mit unterschiedlichen Durchmessern ergeben sich aus den Merkmalen der Ansprüche 8 bis 11.

Vorzugsweise kommen in den erfindungsgemäßen Walzgerüsten dünne Arbeitswalzen mit einem verschleißarmen Werkstoff, insbesondere pulvermetallurgische Arbeitswalzen (hochfeste HSS-Walzen) zum Einsatz. Diese Arbeitswalzen können beispielsweise nach dem HIP(Hot-Isostatic-Pressing)-Verfahren hergestellt werden.

Nachfolgend wird die Erfindung anhand eines Vierwalzengerüstes näher erläutert:

Es zeigen
- Figur 1: ein Vierwalzengerüst beim Betrieb von dünnen Arbeitswalzen sowie
- Figur 2: ein Vierwalzengerüst beim Betrieb von dickeren Arbeitswalzen.

In Figur 1 sind schematisch die Stützwalzen 1 und 2 eines Vierwalzengerüstes dargestellt, zwischen denen dünne Arbeitswalzen 4 und 5 für ein Walzgut 3 geringer Stärke vorgesehen sind.

Zum Antrieb der Walzen 1,2,4,5 dient ein mit einem Kammwalzgetriebe 6 ausgestatteter Antriebsmotor 7. Das Kammwalzgetriebe 6 besteht aus den beiden mittleren Arbeitswalzengetrieberädem 8, 9 sowie einem oberen und einem unteren Stützwalzengetrieberad 11, 12.

Sowohl den Stützwalzen 1, 2 als auch den Arbeitswalzen 4, 5 sind jeweils Antriebsspindeln 13,14,15,16 zugeordnet, die an über das Kammwalzgetriebe 6 mit dem Motor 7 verbunden sind. Die den Stützwalzen 1 und 2 zugeordneten Antriebsspindeln 13, 16 weisen jeweils eine Schaltkupplung 17, 18 auf, die im ausgerückten Zustand den Kraftfluß zwischen den Stützwalzen 1,2 und dem Motor 7 unterbrechen.

Zum Betrieb der in Figur 1 dargestellten dünnen Arbeitswalzen 4, 5 werden die Schaltkupplungen 17, 18 eingerückt, um lediglich die Stützwalzen 1, 2 anzutreiben, während die den dünnen Arbeitswalzen 4, 5 zugeordneten Antriebsspindeln 14, 15 lose mitlaufen. In dem gezeigten Ausführungsbeispiel besteht die den dünnen Arbeitswalzen 4, 5 zugeordnete lösbare Einrichtung aus den Treffern 19, 21, die sich an den dem Kammwalzgetriebe 6 gegenüberliegenden Enden der Spindeln 14, 15 befinden und dazu vorgesehen sind, mit den Antriebszapfen von im Durchmesser dickeren Arbeitswalzen zusammenzuwirken. Da die in Figur 1 dargestellten Arbeitswalzen 4,5 keine Antriebszapfen besitzen, ist der Kraftfluß zwischen den dünnen Arbeitswalzen 4,5 und dem Motor 7 unterbrochen.

Sollen nun betriebsbedingt, wie in Figur 2 dargestellt, dickere Arbeitswalzen 24, 25 zum Einsatz kommen, ist dies mit dem erfindungsgemäßen Vierwalzengerüst problemlos möglich. Das Vierwalzengerüst nach Figur 2 unterscheidet sich von dem nach Figur 1 darin, daß die beiden Stützwalzen 1, 2 unmittelbar über ihre Antriebsspindeln 13, 16 mit einem separaten Stützwalzenmotor 26, 27 verbunden sind. Dieser Unterschied ist jedoch für die Funktionsweise bedeutungslos.

Die dickeren Arbeitswalzen 24, 25 besitzen nun Antriebszapfen 28, 29, die mit den Treffern 19, 21 der Antriebsspindeln 14, 15 zusammenwirken. Der Kraftschluß von den dickeren Arbeitswalzen 24, 25 ist damit über die Spindeln 14, 15 und das Kammwalzgetriebe 6 zum Motor 7 hergestellt, der in diesem Ausführungsbeispiel ausschließlich die Arbeitswalzen 24,25 antreibt.

Die Schaltkupplungen 17, 18 der Antriebsspindeln 13, 16 für die Stützwalzen 1, 2 sind ausgerückt, so daß die Stützwalzen 1, 2 wirkungslos mitlaufen, während die Stützwalzenmotoren 26, 27 abgeschaltet sind.

Selbstverständlich ist es möglich, sowohl bei einem Vierwalzengerüst nach Figur 1 als auch nach Figur 2 auch in den Antriebsspindeln 14, 15 eine Schaltkupplung vorzusehen, um den Kraftfluß zu dem Motor für die Arbeitswalzen zu unterbrechen, wenn dünne Arbeitswalzen zum Einsatz kommen sollen.

Um die Abstände zwischen den Stützwalzen 1 und 2 abhängig vom Durchmesser der Arbeitswalzen 4, 5, 24, 25 anpassen zu können, sind sowohl an der Gerüstober- als auch -unterseite in den Figuren nicht dargestellte Stufenkeile angeordnet. Sämtliche Antriebsspindeln sind in an sich bekannter Weise als Gelenkwellen ausgebildet, um den Versatz zu den getriebe- bzw. motorseitig fest angeordneten Anschlagspunkten der Antriebsspindeln auszugleichen.

Im Ergebnis erlaubt die Erfindung eine rasche Anpassung an Walzgüter unterschiedlicher Stärke und/oder Härte, indem die Walzgerüste mit geringem Aufwand wahlweise sowohl mit dünnen als auch dickeren Arbeitswalzen betrieben werden können. Der hierzu erfindungsgemäß vorgeschlagene, kombinierte Antrieb in dem Vierwalzen- bzw. Sechswalzengerüst ermöglicht es, dicke Arbeitswalzen direkt mit einem Motor zu verbinden, während dünne Arbeitswalzen lediglich durch Friktion von benachbarten Stütz- oder Zwischenwalzen mitgenommen werden.

### Bezugszeichenliste

| Nr. | Bezeichnung |
|---|---|
| 1. | Stützwalzen |
| 2. | Stützwalzen |
| 3. | dünnes Walzgut |
| 4. | Arbeitswalzen |
| 5. | Arbeitswalzen |
| 6. | Kammwalzgetriebe |
| 7. | Motor |
| 8. | Arbeitswalzengetrieberad |
| 9. | Arbeitswalzengetrieberad |
| 10. | - |
| 11. | Stützwalzengetrieberad |
| 12. | Stützwalzengetrieberad |
| 13. | Antriebsspindel |
| 14. | Antriebsspindel |
| 15. | Antriebsspindel |
| 16. | Antriebsspindel |
| 17. | Schaltkupplung |
| 18. | Schaltkupplung |
| 19. | Treffer |
| 20. | - |
| 21. | Treffer |
| 22. | Antriebszapfen |
| 23. | Antriebszapfen |
| 24. | dickere Arbeitswalzen |
| 25. | dickere Arbeitswalzen |
| 26. | Motor |
| 27. | Motor |
| 28. | Antriebszapfen |
| 29. | Antriebszapfen |

## Patentansprüche

1. Vierwalzengerüst mit zwei Arbeitswalzen und mit zwei über Antriebsspindeln antreibbaren Stützwalzen, wobei beide Stützwalzen über eine lösbare Einrichtung mit einem Motor verbunden sind,
**dadurch gekennzeichnet,**
**dass** den beiden Arbeitswalzen (4,5) jeweils eine lösbare Einrichtung (19,21) zugeordnet ist, welche die jeweiligen Antriebsspindeln (14,15) mit den Arbeitswalzen (4,5) verbindet, wobei beim Einsatz von im Durchmesser dünnen Arbeitswalzen (4,5) die Einrichtungen (19,21) gelöst sind und keine Verbindungen zum Motor vorliegen und beim Einsatz von dickeren Arbeitswalzen (4,5) diese über die Einrichtungen (19,21) mit einem Motor (7) verbunden sind.

2. Sechswalzengerüst mit zwei Arbeitswalzen, zwei Stützwalzen sowie zwischen den Arbeitswalzen und den Stützwalzen angeordneten Zwischenwalzen,
**dadurch gekennzeichnet,**
**dass** den über Antriebsspindeln antreibbaren Stützwalzen oder Zwischenwalzen jeweils eine lösbare Einrichtung zugeordnet ist, die mit einem oder mehreren Motoren verbunden ist, und dass den beiden Arbeitswalzen (4,5) jeweils eine lösbare Einrichtung (19,21) zugeordnet ist, weiche die jeweiligen Antriebsspindeln (14,15) mit den Arbeitswalzen (4,5) verbindet, wobei beim Einsatz von im Durchmesser dünnen Arbeitswalzen (4,5) die Einrichtungen (19,21) gelöst sind und keine Verbindungen zum Motor vorliegen und beim Einsatz von dickeren Arbeitswalzen (4,5) diese über die Einrichtungen (19,21) mit einem Motor (7) verbunden sind.

3. Walzengerüst nach Anspruch 1 oder 2,
**dadurch gekennzeichnet,**
**daß** die lösbaren Einrichtungen zum Verbinden der Stütz-und/oder Arbeits- und/oder Zwischenwalzen mit dem Motor (7) bzw. den Motoren (26,27) als Kupplungen, insbesondere Schaltkupplungen (17,18) ausgestaltet sind.

4. Walzengerüst nach einem der Ansprüche 1 bis 3,
**dadurch gekennzeichnet,**
**daß** die den Arbeitswalzen (4,5) zugeordneten lösbaren Einrichtungen die mit Antriebszapfen (28,29) der Arbeitswalzen zusammenwirkenden Treffer (19,21) an den Antriebsspindeln (14,15) sind.

5. Walzengerüst nach einem der Ansprüche 1 bis 4,
**dadurch gekennzeichnet,**
**daß** die Arbeitswalzen (4,5) keine Antriebszapfen aufweisen.

6. Walzgerüst nach einem der Ansprüche 1 bis 5,
**dadurch gekennzeichnet,**
**daß** die beiden Arbeitswalzen (24,25) mit einem gemeinsamen Arbeitswalzenmotor (7) über ein Getriebe (6), insbesondere ein Kammwalzgetriebe, verbunden sind.

7. Walzgerüst nach einem der Ansprüche 1 bis 6,
**dadurch gekennzeichnet,**
**daß** die Stütz- und Arbeits- und ggf. Zwischenwalzen mit einem gemeinsamen Motor (7) über ein Getriebe (6), insbesondere ein Kammwalzgetriebe, verbunden sind

8. Verfahren zum wahlweisen Betrieb eines Vierwalzengerüstes nach Anspruch 1 mit ersten, im Durchmesser dünnen Arbeitswalzen und zweiten, im Durchmesser dickeren Arbeitswalzen,
**dadurch gekennzeichnet,**
**daß** zum Betrieb der dünnen Arbeitswalzen (4,5) lediglich die Stützwalzen (1,2) und zum Betrieb der dickeren Arbeitswalzen (24,25) lediglich die Arbeitswalzen (24,25) von einem Motor (7,26,27) angetrieben werden.

9. Verfahren zum gleichzeitigen Betrieb einer ersten, im Durchmesser dünnen Arbeitswalze und einer zweiten, im Durchmesser dickeren Arbeitswalze in einem Vierwalzengerüst nach Anspruch 1,
**dadurch gekennzeichnet,**
**daß** zum Betrieb der dünnen Arbeitswalze lediglich die zugehörige Stützwalze (1,2) und zum Betrieb der dickeren Arbeitswalze lediglich die Arbeitswalze selbst von einem Motor (7,26,27) angetrieben wird.

10. Verfahren zum wahlweisen Betrieb eines Sechswalzengerüstes nach Anspruch 2 mit ersten, im Durchmesser dünnen Arbeitswalzen und zweiten, im Durchmesser dickeren Arbeitswalzen,
**dadurch gekennzeichnet,**
**daß** zum Betrieb der dünnen Arbeitswalzen lediglich die Stützwalzen und/oder die Zwischenwalzen und zum Betrieb der dickeren Arbeitswalzen lediglich die Arbeitswalzen von einem Motor angetrieben werden.

11. Verfahren zum gleichzeitigen Betrieb einer ersten, im Durchmesser dünnen Arbeitswalze und einer zweiten, im Durchmesser dickeren Arbeitswalze in einem Sechswalzengerüst nach Anspruch 2,
**dadurch gekennzeichnet,**
**daß** zum Betrieb der dünnen Arbeitswalze lediglich die zugehörige Stützwalze und/oder die Zwischenwalze und zum Betrieb der dickeren Arbeitswalze lediglich die Arbeitswalze selbst von einem Motor angetrieben wird.

12. Verfahren nach einem der Ansprüche 8 bis 11,
**dadurch gekennzeichnet,**
**daß** als dünne Arbeitswalzen solche mit einem verschleißarmen Werkstoff, insbesondere pulvermetallurgische Arbeitswalzen eingesetzt werden.

## Claims

1. Four-high rolling stand with two working rolls and with two backing rolls drivable by way of drive spindles, wherein the two backing rolls are connected with a motor by way of a releasable device, **characterised in that** the two working rolls (4, 5) are each associated with a respective releasable device (19, 21) which connects the respective drive spindles (14, 15) with the working rolls (4, 5), wherein on use of working rolls (4, 5) which are thin in diameter, the devices (19, 21) are released and no connection to the motor is present and on use of thicker working rolls (4, 5) these are connected with a motor (7) by way of the devices (19, 21).

2. Six-high rolling stand with two working rolls, two backing rolls as well as intermediate rolls arranged between the working rolls and the backing rolls, **characterised in that** the backing rolls or intermediate rolls drivable by way of drive spindles are each associated with a respective releasable device which is connected with one or more motors and that the two working rolls (4, 5) are each associated with a respective releasable device (19, 21) which connects the respective drive spindles (14, 15) with the working rolls (4, 5), wherein on use of working rolls (4, 5) which are thin in diameter the devices (19, 21) are released and no connections to the motor are present and on use of thicker working rolls (4, 5) these are connected by way of the devices (19, 21) with a motor (7).

3. Roll stand according to claim 1 or 2, **characterised in that** the releasable devices for connecting the backing and/or working and/or intermediate rolls with the motor (7) or the motors (26, 27) are constructed as clutches, particularly switch clutches (17, 18).

4. Roll stand according to one of claims 1 to 3, **characterised in that** the releasable connections associated with the working rolls (4, 5) are the couplings (19, 21), which cooperate with drive spigots (28, 29) of the working rolls, at the drive spindles (14, 15).

5. Roll stand according to one of claims 1 to 4, **characterised in that** the working rolls (4, 5) do not have drive spigots.

6. Roll stand according to one of claims 1 to 5, **characterised in that** the two working rolls (24, 25) are connected with a common working roll motor (7) by way of a transmission (6), particularly a pinion transmission.

7. Roll stand according to one of claims 1 to 6, **characterised in that** the backing and working rolls and optionally the intermediate rolls are connected with a common motor (7) by way of a transmission (6), particularly a pinion transmission.

8. Method for selectable operation of a four-high rolling stand according to claim 1, with first working rolls which are thin in diameter and second working rolls which are thicker in diameter, **characterised in that** for operation of the thin working rolls (4, 5) merely the backing rolls (1, 2) are driven by a motor (7, 26, 27) and for operation of a thicker working rolls (24, 25) merely the working rolls (24, 25) are driven by a motor (7, 26, 27).

9. Method for simultaneous operation of a first working roll which is thinner in diameter and a second working roll which is thicker in diameter in a four-high rolling stand according to claim 1, **characterised that** for operation of the thin working roll merely the associated backing roll (1, 2) is driven by a motor (7, 26, 27) and for operation of the thicker working roll merely the working roll itself is driven by a motor 7, 26, 27).

10. Method for selectable operation of a six-high rolling stand according to claim 2 with first working rolls which are thin in diameter and second working rolls which are thicker in diameter, **characterised in that** for operation of the thin working rolls merely the backing rolls and/or the intermediate rolls are driven by a motor and for operation of the thicker working rolls merely the working rolls are driven by a motor.

11. Method for simultaneous operation of a first working roll which is thinner in diameter and a second working roll which is thicker in diameter in a six-high rolling stand according to claim 2, **characterised in that** for operation of the thinner working roll merely the associated backing roll and/or the intermediate roll is or are driven by a motor and for operation of the thicker working roll merely the working roll itself is driven by a motor.

12. Method according to one of claims 8 to 11, **characterised in that** as thin working rolls there are used such with a low-wear material, particularly powder-metallurgical working rolls.

## Revendications

1. Cage de laminage à quatre cylindres avec deux cylindres de travail et deux cylindres d'appui pouvant être entraînés via des bielles d'entraînement, les deux cylindres d'appui étant liés via un dispositif amovible à un moteur, **caractérisée en ce qu'**à chaque fois un dispositif amovible (19,21), associé aux deux cylindres de travail (4, 5), relie les bielles d'entraînement (14, 15) aux cylindres de travail (4, 5), les dispositifs (19, 21) étant détachés lors de l'utilisation de cylindres de travail (4, 5) présentant un petit diamètre et des raccords avec le moteur n'existant pas et, lors de l'utilisation de cylindres de travail (4, 5) plus gros, ceux-ci étant raccordés à un moteur (7) via ces dispositifs (19, 21).

2. Cage de laminage à six cylindres avec deux cylindres de travail, deux cylindres d'appui et des cylindres intermédiaires agencés entre les cylindres de travail et les cylindres d'appui, **caractérisée en ce qu'**à chaque fois un dispositif amovible est associé aux cylindres d'appui ou aux cylindres intermédiaires entraînables via les bielles d'entraînement, qui est raccordé à un ou plusieurs moteurs et **en ce qu'**à chaque fois un dispositif amovible (19, 21), associé aux deux cylindres de travail (4, 5), relie les différentes bielles d'entraînement (14, 15) aux cylindres de travail (4, 5), les dispositifs (19, 21) étant détachés lors de l'utilisation de cylindres de travail (4, 5) présentant un petit diamètre et des raccords avec le moteur n'existant pas et, lors de l'utilisation de cylindres de travail (4, 5) plus gros, ceux-ci étant raccordés à un moteur (7) via ces dispositifs (19, 21).

3. Cage de laminage selon la revendication 1 ou 2, **caractérisée en ce que** les dispositifs amovibles pour raccorder les cylindres d'appui et/ou de travail et/ou intermédiaires avec le moteur (7) ou les moteurs (26, 27) sont réalisés sous forme d'accouplements, en particulier d'embrayages (17, 18).

4. Cage de laminage selon l'une quelconque des revendications 1 à 3, **caractérisée en ce que** les dispositifs amovibles associés aux cylindres de travail (4, 5) sont les empoises de maintien (19, 21) sur les bielles d'entraînement (14, 15) interagissant avec les tourillons d'entraînement (28, 29) des cylindres de travail.

5. Cage de laminage selon l'une quelconque des revendications 1 à 4, **caractérisée en ce que** les cylindres de travail (4, 5) ne présentent pas de tourillons d'entraînement.

6. Cage de laminage selon l'une quelconque des revendications 1 à 5, **caractérisée en ce que** les deux cylindres de travail (24, 25) sont raccordés à un moteur commun (7) des cylindres de travail via un engrenage (6), en particulier un engrenage à pignon à chevrons.

7. Cage de laminage selon l'une quelconque des revendications 1 à 6, **caractérisée en ce que** les cylindres d'appui, de travail et le cas échéant intermédiaires sont raccordés à un moteur commun (7) via un engrenage (6), en particulier un engrenage à pignon à chevrons.

8. Procédé pour le fonctionnement au choix d'une cage de laminage à quatre cylindres selon la revendication 1 avec des premiers cylindres de travail à diamètre mince et des deuxièmes cylindres de travail à diamètre plus gros, **caractérisé en ce que** pour le fonctionnement des cylindres de travail (4, 5) minces, on n'entraîne que les cylindres d'appui (1, 2) et, pour le fonctionnement des cylindres de travail plus gros (24, 25), on n'entraîne que les cylindres de travail (24, 25) par un moteur (7, 26, 27).

9. Procédé pour le fonctionnement simultané d'un premier cylindre de travail à diamètre mince et d'un deuxième cylindre de travail à diamètre plus gros dans une cage de laminage à quatre cylindres selon la revendication 1, **caractérisé en ce que** pour le fonctionnement du cylindre de travail mince, on n'entraîne que le cylindre d'appui (1, 2) qui lui est associé et, pour le fonctionnement du cylindre de travail plus gros, on n'entraîne que le cylindre de travail lui-même par un moteur (7, 26, 27).

10. Procédé pour le fonctionnement au choix d'une cage de laminage à six cylindres selon la revendication 2 avec des premiers cylindres de travail à diamètre mince et des deuxièmes cylindres de travail à diamètre plus gros, **caractérisé en ce que** pour le fonctionnement des cylindres de travail minces, on n'entraîne que les cylindres d'appui et/ou les cylindres intermédiaires et, pour le fonctionnement des cylindres de travail plus gros, on n'entraîne que les cylindres de travail par un moteur.

11. Procédé pour le fonctionnement simultané d'un premier cylindre de travail à diamètre mince et d'un deuxième cylindre de travail à diamètre plus gros dans une cage de laminage à six cylindres selon la revendication 2, **caractérisé en ce que** pour le fonctionnement du cylindre de travail mince, on n'entraîne que le cylindre d'appui et/ou le cylindre intermédiaire qui lui est associé et pour le fonctionnement du cylindre de travail plus gros, on n'entraîne que le cylindre de travail lui-même par un moteur.

12. Procédé selon l'une quelconque des revendications 8 à 11, **caractérisé en ce qu'**on utilise comme cylindres de travail minces des cylindres avec un matériau pauvre en usure, en particulier des cylindres de travail obtenus par la métallurgie des poudres.
